# EUROPÄISCHE PATENTSCHRIFT

(11) **EP 1 120 511 B1**
(45) Veröffentlichungstag und Bekanntmachung des Hinweises auf die Patenterteilung: **27.04.2005**
(21) Anmeldenummer: 01101036.0
(22) Anmeldetag: 18.01.2001
(51) Int. Cl.: E04D 13/147

(54) **Vorrichtung zum Abdecken einer Dachöffnung**
Device for covering a roof opening
Dispositif pour le recouvrement d'une ouverture de toit

(30) Priorität: 27.01.2000 DE 20001345 U
(43) Veröffentlichungstag der Anmeldung: 01.08.2001
(73) Patentinhaber: Wollenberg, Ulrich, 58091 Hagen (DE)
(72) Erfinder: Kleinert, Gabriele, 58135 Hagen (DE)
(74) Vertreter: Köchling, Conrad-Joachim, Dipl.-Ing.

(56) Entgegenhaltungen:
- EP-A- 0 928 862
- GB-A- 2 168 774
- NL-A- 9 400 970
- US-A- 2 800 850
- US-A- 4 407 023
- US-A- 4 570 396

## Beschreibung

Die Erfindung betrifft eine Vorrichtung zum Abdecken einer Dachöffnung im Inneren eines Gebäudes, wobei die Dachöffnung insbesondere für den Durchtritt von Abluftrohren oder Leitungsrohren dient, gemäß Oberbegriff des Anspruches 1.

Gebäude weisen in der Regel eine Heizungsanlage auf. Die Heizungsanlagen umfassen einen Brenner, der üblicherweise im Keller des jeweiligen Gebäudes angeordnet ist. Um die von dem Brenner erzeugten Abgase ins Freie abführen zu können, war es lange Zeit üblich, einen gemauerten Kamin beim Bau des jeweiligen Gebäudes vorzusehen, in den die Abgase des Brenners geleitet wurden. Der Kamin war dabei vom Architekten bereits in den ersten Entwürfen zu den jeweiligen Gebäuden vorgesehen, so dass der Durchtritt des Kamins durch das Dach des Gebäudes von vorne herein an der jeweiligen Stelle eingeplant wurde.

Bei Neubauten geht man immer häufiger dazu über, den Brenner beziehungsweise eine Gastherme der Heizungsanlage auf dem Dachboden des Gebäudes vorzusehen.

Dies hat seine Begründung einerseits darin, dass die Anbringung auf dem Dachboden platzsparender ist, andererseits darin, dass aus Kostengründen bei manchen Neubauten auf eine Unterkellerung verzichtet wird. Darüber hinaus kann bei der Anordnung des Brenners beziehungsweise der Gastherme der Heizungsanlage auf dem Dachboden auf einen gemauerten Kamin, der sich durch alle Stockwerke des Gebäudes erstreckt, beim Bau des Hauses verzichtet werden, so dass die von dem Kamin benötigte Fläche anderweitig genutzt werden kann.

Bei der Montage des Brenners oder der Gastherme auf dem Dachboden eines Gebäudes tritt nun folgendes Problem auf: Zu dem Zeitpunkt, zu dem der Brenner/die Gastherme auf dem Dachboden installiert wird, ist das Dach bereits vollständig erstellt. Das heißt, dass außen die Dachpfannen gelegt sind und der Dachboden innen in der Regel mit Rigips® -Platten versehen ist. Wird nun der Brenner beziehungsweise die Gastherme auf dem Dachboden installiert, ist eine Dachöffnung für den Durchtritt des Abluftrohres erforderlich. Dies geschieht in der Regel dadurch, dass außen Dachpfannen herausgelöst werden und im Anschluss daran von außen ein Loch durch die Verschalung und die Rigips® -Platten geschlagen wird. Das Abluftrohr wird dann durch die so gebildete Dachöffnung geführt. Außen werden speziell geformte Dachpfannen um das Abluftrohr herum angeordnet, so dass die Öffnung wieder wetterfest verschlossen ist. Innen dagegen verbleibt in der Regel ein hässlich anzuschauendes Loch. Für den Fall, dass der Hauseigentümer die Abdeckung dieses Loches wünscht, ist es entweder erforderlich, eine speziell für diesen Bereich zurecht geschnittene Rigips®-Platte einzusetzen oder eine wenig professionelle Abdeckung mit Hilfe von Tapete oder dergleichen vorzusehen. Beide Lösungen bringen den Nachteil mit sich, dass sie den Dachboden stark verschmutzen.

Bei der geschilderten Montage des Abluftrohres tritt darüber hinaus das Problem auf, dass eine Befestigung des Abluftrohres nur mit Hilfe von Schellen erfolgen kann, die an Dachsparren angeschraubt werden. Diese Befestigung ist jedoch nur für den Fall möglich, für den das Abluftrohr in unmittelbarer Nähe einer solchen Dachsparre durch das Dach ins Freie tritt. Befindet sich keine Dachsparre in unmittelbarer Nähe zum Abluftrohr ist eine stabile Befestigung des Rohres nicht möglich, so dass das Rohr nach seiner Montage allein durch die außen auf dem Dach neu gelegten Dachpfannen fixiert ist, was insbesondere bei stürmischem Wetter den Anforderungen nicht genügt. Außerdem ist ein Verkanten des Rohres bereits beim Einbau wegen der fehlenden Fixierung möglich.

Die genannten Probleme treten jedoch nicht nur bei dem Durchtritt von Abluftrohren für Heizungsanlagen auf. Sie haben beispielsweise auch Bedeutung für den Fall, für den ein Rohr durch das Dach tritt, in dem Leitungen geführt sind, wie dies unter anderem bei Leitungen der Fall ist, die zu einer Dachantenne oder einer Satellitenschlüssel führen, die auf dem Dach montiert ist.

Aus der US-A 4,570,396 ist eine gattungsgemäße Vorrichtung bekannt, die allerdings zum äußeren Abdecken der entsprechenden Dachöffnung dient. Bei dieser Vorrichtung sind die Platten nicht aneinander geführt, sondern die Platten weisen an ihren der Aussparung abgewandten Enden abgewinkelte Zähne auf, die in entsprechende Rinnen der als Trapezblech ausgebildeten Dachhaut eingreifen. Auf diese Weise ist es für den Montierenden möglich, die Platten lagerichtig aufeinander anzuordnen und an das durch die Dachkonstruktion geführte Rohr anzulegen. In dieser Position erfolgt dann eine Verschraubung der Platten mittels Schrauben, die in Lochungen der Platten eingebracht sind.

Eine solche Anordnung ist nur bei einer Dachhaut brauchbar, die als Trapezblech ausgebildet ist.

Aus der NL-A-94 00 970 ist eine ähnliche Vorrichtung bekannt, bei der zwei Bleche vorgesehen sind, die innenseitig des Daches montiert werden können. Um die Bleche bei der Montage führen zu können und eine exakte Anordnung der Bleche übereinander sicher zu stellen, ist das eine Blech mit umgefalzten Längsrandkanten versehen. Das andere Blech, welches als ebene Blechplatte ausgebildet ist, ist mit seinen Längsrandkanten in die Falzrandkanten einschiebbar und hierdurch geführt. Bei einer derartigen Anordnung innenseitig eines Gebäudes entsteht ein optisch störender Eindruck, da nach der Installation das eine der beiden Bleche unauffällig von der Unterseite sichtbar ist, während das andere Blech mit seinen Falzkanten einen anderen, ästhetisch störenden Eindruck vermittelt.

Aus der EP 0 928 862 A 1 ist eine Ausbildung ersichtlich, die zur Verkleidung des Rohrdurchtrittes durch eine Dachhaut dient. Das Element ist etwa trichterförmig ausgebildet und weist im Durchgriffbereich des Rohres eine Dichtung auf. Eine solche Gestaltung fügt sich nicht unauffällig in die Unterseite der Dachhaut ein, so dass ein ästhetisch störender Eindruck erzeugt ist.

Aus der US-A 4,407,023 ist eine Ausbildung bekannt, bei der zwei halbkreisförmige Platten zusammengesteckt werden können, die ein kreisrundes Rohr mit einer Öffnung umschließen. Eine solche Vorrichtung ist nur für eine rechtwinklige Anordnung des Rohres relativ zu den Platten brauchbar, da bei einer Schräganordnung des Rohres die Platten nicht einander angenähert und miteinander verbunden werden können. Vielmehr würde bei einer Schräganordnung relativ zum Rohr ein Spalt zwischen den einander zugewandten Stirnkanten der Platten bestehen bleiben. Zur Verbindung der beiden Platten ist jeweils an einer Platte ein riegelartiger Fingervorsprung vorgesehen, während die andere Platte eine entsprechende Lasche aufweist, in die der riegelartige Fingervorsprung einschiebbar ist.

Eine Einstellung dieser Vorrichtung auf unterschiedliche Schrägneigungen eines Daches und somit unterschiedliche Abstände der Teile voneinander ist nicht ohne Spaltbildung möglich.

Aus der GB-A 2 168 774 ist eine gattungsgemäße Vorrichtung ersichtlich, wobei jede Platte an einer Längsrandkante eine Falz aufweist. In der Montagesolllage greift jeweils die eine Platte mit der falzlosen Randkante unter die Falz der anderen Platte, so dass eine Führung erreicht ist. Eine Lagesicherung wird durch eine Rastkontur an einer der Platten und einen Rastzahn an der anderen der Platte erreicht, die in der Montagesolllage ineinander greifen. Auch bei dieser Ausbildung ist nach der Endmontage der Falzrand der beiden Platten ersichtlich, wobei je nach Schräglage die Falzränder der beiden Platten zueinander versetzt sind. Hierdurch entsteht ein die Gesamtästhetik störender Eindruck.

Aus der US-A-2,800,850 ist eine ähnliche Vorrichtung bekannt, bei der zum außseitigen Verkleiden einer Dachöffnung an der Außenfläche des Daches für den Durchtritt von Abluftrohren oder dergleichen zwei Platten vorgesehen sind, die gegeneinander verschiebbar sind und an ihren einander zugewandten Seiten überlappend angeordnet werden können. Diese Platten weisen jeweils eine Aussparung auf, die im montierten Zustand einander zugewandt sind und die seitlich durch Stege begrenzt sind, wobei die Aussparungen einen halbkreisförmigen Abschnitt und einen rechteckigen Abschnitt aufweisen. Die Platten weisen an ihrer dem Dach abgewandten Außenseite vorragende Flansche auf, die die Aussparung etwa u-förmig umgeben. Eine der Platten weist zudem in den Stegen randoffene Schlitze auf, in die die andere Platte mit dem abragenden Flanschprofil eingeschoben werden kann. Die Platten können in der Endmontagelage an der entsprechenden Dachfläche angenagelt werden.

Eine solche Vorrichtung könnte zwar auch an der Innenseite einer Dachfläche angeordnet werden, jedoch stören dann die vorragenden stegartigen Flanschprofile, die im Sichtbereich angeordnet sind. Sofern die Platten so angeordnet werden sollen, dass die Flanschprofile nicht von der Sichtseite her sichtbar sind, müsste die Dachfläche entsprechend bearbeitet werden, um einen Freiraum für die Anordnung der Flanschprofile zu ermöglichen.

Ausgehend von dem eingangs bezeichneten Stand der Technik liegt der Erfindung die Aufgabe zugrunde, eine Vorrichtung gattungsgemäßer Art zu schaffen, die in der Einbausituation einen optisch hochwertigen Eindruck erzeugt und bei der eine einfache und schnelle Montage ermöglicht ist.

Zur Lösung dieser Aufgabe wird vorgeschlagen, dass die Führungselemente durch Schlitze, die von den freien Enden her in die Stege eingebracht sind und deren Länge im Wesentlichen der Breite der rechteckigen Abschnitte entspricht, sowie durch Bohrungen, in die Befestigungsmittel eingesteckt sind, gebildet sind, wobei die Befestigungsmittel im montierten Zustand der Vorrichtung in die Schlitze eingreifen.

Mit der Erfindung ist eine Vorrichtung zum Abdecken einer Dachöffnung im Inneren eines Gebäudes geschaffen, die den um das Rohr herum befindlichem Bereich der Öffnung abdeckt und somit einen optisch hochwertigen Eindruck im Bereich des Rohres schafft. Durch die Verschieblichkeit der Platten gegeneinander ist außerdem ein passgenauer Einbau unabhängig vom Winkel des Daches zur Horizontalen möglich. Darüber hinaus ist mit Hilfe der Vorrichtung eine Fixierung der Rohre möglich, so dass ein zuverlässiger Halt des Rohres gewährleistet ist.

Vorteilhafte Weiterbildungen sind in den Ansprüchen 2 bis 4 angegeben. Mit Hilfe der Dichtung ist eine Anpassung der Aussparungen an Rohre mit kleinerem Durchmesser als demjenigen der Aussparungen möglich. Hierdurch ist auch für kleine Rohrquerschnitte eine passgenaue Einbausituation geschaffen.

Ein Ausführungsbeispiel der Erfindung ist in der Zeichnung dargestellt und im folgenden näher beschrieben. Es zeigt:
- Figur 1: die verkleinerte Darstellung der Draufsicht auf die Vorrichtung in nicht-montiertem Zustand;
- Figur 2: die schematische Darstellung eines Dachausschnittes im Schnitt in Verkleinertem Maßstab mit montierter Vorrichtung und
- Figur 3: die verkleinerte Darstellung der Draufsicht auf die Vorrichtung in gegeneinander verschobenem Zustand.

Die als Ausführungsbeispiel gewählte Vorrichtung zum Abdecken einer Dachöffnung im Inneren eines Gebäudes besteht aus einer ersten und zweiten Platte 2,1. Die Platten 1,2 sind im Ausführungsbeispiel aus Blech hergestellt. Sie können in Abwandlung des Ausführungsbeispiels auch aus Kunststoff oder Ähnlichem hergestellt sein. Die Platten 1 und 2 weisen jeweils eine Aussparung 3,4 auf. Die Aussparungen 3 und 4 bestehen im Ausführungsbeispiel jeweils aus einem halbkreisförmigen Abschnitt 31,41 sowie einem rechteckigen Abschnitt 32,42. In montiertem Zustand der Vorrichtung sind die Aussparungen 3 und 4 einander zugewandt angeordnet. Die Aussparungen 3 und 4 sind seitlich jeweils von Stegen 5 und 6 begrenzt. In montiertem Zustand der Vorrichtung überlappen sich die Stege 5 und 6 wenigstens teilweise (Figur 3). Die Platten 1 und 2 sind gegeneinander verschiebbar. Der Grad der Überlappung der Stege 5 und 6 ist folglich von der Position der Platten 1 und 2 aufgrund des Verschiebens abhängig.

An den Stegen 5 und 6 sind Führungselemente 7 vorgesehen. Die Führungselemente sind durch Schlitze 71 in der ersten Platte 2 gebildet, die im Ausführungsbeispiel von den freien Enden her in die Stege 6 eingebracht sind. Die Länge der Schlitze 71 entspricht im Wesentlichen der Breite der rechteckigen Abschnitte 42. Des Weiteren sind die Führungselemente in der zweiten Platte 1 durch in den Stegen 5 vorgesehene Bohrungen 72 gebildet, die in montiertem Zustand der Vorrichtung mit den Schlitzen 71 korrespondieren. Durch die Bohrungen 72 treten in montiertem Zustand der Vorrichtung Befestigungsmittel hindurch, die im Dach verankert werden. Die Befestigungsmittel treten dann gleichzeitig durch die Schlitze 71 wodurch eine Führung der Platte 2 hervorgerufen ist.

In den den Stegen 5 und 6 abgewandten Bereichen der Platten 1 und 2 sind jeweils Bohrungen 8 vorgesehen, die zur Befestigung der Platten 1 und 2 an dem Dach dienen. Die durch die Bohrungen 8 gebildeten Befestigungspunkte der Platten 1 und 2 ermöglichen eine zuverlässige Befestigung der Vorrichtung an dem Dach. Sind darüber hinaus die Führungselemente 7 in Form der Bohrungen 72 ausgebildet, ist die Befestigung der Vorrichtung an dem jeweiligen Dach zusätzlich verbessert. Zur Verkleinerung der Aussparungen 3 und 4, um die Vorrichtung für unterschiedliche Rohrdurchmesser universell einsetzbar zu machen, ist eine Dichtung 9 anbringbar. Die Dichtung 9 besteht bevorzugt aus Gummi, wodurch eine hohe Flexibilität bei der Anpassung an den Rohrquerschnitt hervorgerufen ist. Die Dichtung 9 ist am Rand der Aussparungen 3 und 4 auf den Platten 1 und 2 geklemmt gehalten. In montiertem Zustand befindet sich die Dichtung 9 in Anlage mit einem Rohr.

Die Montage der erfindungsgemäßen Vorrichtung sowie deren Funktion wird nachfolgend beschrieben: In Figur 2 ist beispielhaft der schematische Aufbau eines Daches dargestellt. Das Dach besteht aus einer gerüstartigen Konstruktion aus Sparren 11, auf die in regelmäßigen Abständen -nicht dargestellte- Dachlatten aufgebracht sind. Auf der dem Gebäudeinneren abgewandten Seite der Sparren 11 ist eine Verschalung 12 angeordnet. Auf die Verschalung 12 sind wetterfeste Abdeckungen angebracht, bei denen es sich beispielsweise um Ziegel, Schindeln, Pfannen oder dergleichen handeln kann. Im Ausführungsbeispiel ist eine Abdeckung mit Hilfe von Schindeln 13 dargestellt. Auf der dem Gebäudeinneren zugewandten Seite ist an den Sparren 11 eine weitere Verschalung in Form von Rigips- Platten 14 angebracht.

Um den Durchtritt eines Rohres 15durch das Dach zu ermöglichen, werden zunächst die im Bereich des Durchtritts des Rohres auf dem Dach vorgesehenen Schindeln 13 entfernt. Nach dem Entfernen der Schindeln wird von innen oder von außen die Dachöffnung 16 durch Einbringen von Löchern sowohl in der Verschalung 12 als auch in den Rigips- Platten 14 hergestellt, wie dies in Figur 2 dargestellt ist. Sollte sich in Abwandlung des Ausführungsbeispiels im Bereich der Dachöffnung gleichzeitig ein Sparren 11 befinden, so kann auch dieser durchbohrt sein. Ist die Öffnung 16 im Dach fertig gestellt, wird das Rohr 15 durch die Öffnung 16 ins Freie geführt. Das Rohr 15 wird im Gebäudeinneren dann beispielsweise im Falle eines Abluftrohres an dem Brenner/der Gastherme montiert. Das Rohr 15 tritt dann durch die Öffnung 16 ins Freie. Zur wetterfesten Abdeckung der Öffnung 16 werden dann auf der Außenseite des Daches besonders ausgestaltete Schindeln 17 angeordnet, die Bereich des Rohres 15/der Öffnung 16 das Dach abdichten.

Die Montage der erfindungsgemäßen Vorrichtung erfolgt dadurch, dass die Platten 1 und 2 an die durch die Rigips-Platten 14 gebildeten Verschalung auf der Innenseite des Daches angelegt werden. Die Platten 1 und 2 werden dann aufeinander zu bewegt, so dass das Rohr 15 von den Aussparungen 3 und 4 aufgenommen ist. Die Stege 5 und 6 umfassen das Rohr 15 seitlich. Beim Aufeinanderschieben der Platten 1 und 2 treten die Führungselemente 7 in Funktion, indem die Schlitze 71 mit den korrespondierenden Bohrungen 72 und den darin befindlichen Befestigungsmitteln in Verbindung treten. Die Platten 1 und 2 werden solange gegeneinander verschoben, bis die Aussparungen 3 und 4 vollständig an dem Rohr 15 anliegen. Sollte der Durchmesser des Rohres 15 kleiner sein als der Durchmesser der halbkreisförmigen Abschnitte 31 und 41, findet die Dichtung 9 Anwendung, mit der eine Durchmesserverkleinerung der Aussparungen 3 und 4 erzielbar ist. Die Befestigung der Vorrichtung an der Innenseite des Daches erfolgt mit Hilfe von Befestigungsmitteln 18, bei denen es sich beispielsweise um Schrauben oder Nägel handeln kann. Die Befestigungsmittel 18 werden durch die Bohrungen 8 sowie durch die Bohrungen 72 geführt. Somit ist eine sichere Befestigung der Vorrichtung an dem Dach gewährleistet.

Neben dem durch die erfindungsgemäße Vorrichtung hervorgerufenen höherwertigen optischen Eindruck tritt insbesondere bei der in Figur 2 dargestellten Anordnung der Vorrichtung an einem Dach, das kein Flachdach ist, folgender Vorteil auf: Bei einem Flachdach umgibt die Vorrichtung das Rohr in einer horizontalen Lage, wodurch in der Draufsicht die Aussparungen 3 und 4 einen kreisförmigen Querschnitt bilden. Handelt es sich dagegen wie im Ausführungsbeispiel nach Figur 2 dargestellt um kein Flachdach, sondern beispielsweise um ein Giebel-, Walm-, Zelt- oder Mansardendach, ist die Vorrichtung in montiertem Zustand unter einem Winkel zur Horizontalen um das Rohr herum angeordnet. Durch diese Anordnung ist aber im Vergleich zur horizontalen Anordnung die Fläche, mit der die Vorrichtung an dem Rohr anliegt, vergrößert, wodurch die Haltefunktion der Vorrichtung zusätzlich erhöht ist. Je größer der Winkel zur Horizontalen des Daches ist, desto größer ist die Anlagefläche der Vorrichtung an dem jeweiligen Rohr und desto größer ist die Haltefunktion der Vorrichtung.

## Patentansprüche

1. Vorrichtung zum Abdecken einer Dachöffnung (16) im Inneren eines Gebäudes, wobei die Dachöffnung (16) insbesondere für den Durchtritt von Abluftrohren oder Leitungsrohren dient, bestehend aus zwei Platten (1,2), die gegeneinander verschiebbar und an ihren einander zugewandten Seiten überlappend anordenbar sind, die jeweils eine Aussparung (3,4) aufweisen, wobei die Aussparungen (3,4) in montiertem Zustand einander zugewandt sind, die Aussparungen (3,4) seitlich durch Stege (5,6) begrenzt sind, und aus einem halbkreisförmigen Abschnitt (31,41) und einem rechteckigen Abschnitt (32,42) bestehen, ferner an den Stegen (5,6) Führungselemente (7) vorgesehen sind, **dadurch gekennzeichnet, dass** die Führungselemente (7) durch Schlitze (71) in einer ersten Platte (2), die von den freien Enden her in die Stege (6) eingebracht sind und deren Länge im Wesentlichen der Breite der rechteckigen Abschnitte 842) entspricht, sowie durch Bohrungen (72) in einer zweiten Platte (1), in die Befestigungsmittel eingesteckt sind, gebildet sind, wobei die Befestigungmittel im montierten Zustand der Vorrichtung in die Schlitze (71) eingreifen können, und mittels derer die Vorrichtung am Dach innenliegend befestigt werden kann.

2. Vorrichtung nach Anspruch 1, **dadurch gekennzeichnet, dass** die erste und zweite Platte (2,1) in den den Stegen (5,6) abgewandten Bereichen Bohrungen (8) für Befestigungsmittel (18) aufweist.

3. Vorrichtung nach Anspruch 1 oder 2, **dadurch gekennzeichnet, dass** im Bereich der Aussparungen (3,4) eine Dichtung (9) angeordnet ist.

4. Vorrichtung nach Anspruch 3, **dadurch gekennzeichnet, dass** die Dichtung (9) am Rand der Aussparungen (3,4) auf der ersten und zweiten Platten (2,1) geklemmt gehalten ist.

## Claims

1. Device for covering a roof opening (16) inside a building, wherein the roof opening (16) serves for the passage of extracted-air pipes or conduits, said device consisting of two plates (1, 2) which can be displaced with respect to one another and may be arranged such that they overlap at their sides facing one another, said plates each having a cut-out (3, 4), wherein the cut-outs (3, 4) face one another in the assembled state, the cut-outs (3, 4) are laterally delimited by webs (5, 6) and consist of a semicircular portion (31, 41) and a rectangular portion (32, 42), and furthermore guide elements (7) are provided on the webs (5, 6), **characterized in that** the guide elements (7) are formed by slots (71) in a first plate (2), which are made in the webs (6) from the free ends and the length of which essentially corresponds to the width of the rectangular portion (42), and by holes (72) in a second plate (1) into which fixing means are inserted, wherein in the assembled state of the device the fixing means can engage in the slots (71) and by means thereof the device can be fixed to the inside of the roof.

2. Device according to Claim 1, **characterized in that** the first and second plates (2, 1) have, in the regions remote from the webs (5, 6), holes (8) for fixing means (18).

3. Device according to Claim 1 or 2, **characterized in that** a seal (9) is arranged in the region of the cut-outs (3, 4).

4. Device according to Claim 3, **characterized in that** the seal (9) is held tight at the edge of the cut-outs (3, 4) on the first and second plates (2, 1).

## Revendications

1. Dispositif de couverture d'une ouverture de toit (16) à l'intérieur d'un bâtiment, l'ouverture de toit (16) servant en particulier au passage de tuyaux d'évacuation d'air ou de conduits, se composant de deux plaques (1, 2) qui sont coulissantes l'une contre l'autre et qui peuvent être disposées se chevauchant au niveau de leurs côtés tournés l'un vers l'autre qui présentent à chaque fois un évidement (3, 4), les évidements (3, 4) étant tournés l'un vers l'autre à l'état monté, les évidements (3, 4) étant limités latéralement par des traverses (5, 6), et se composant d'une section semi-circulaire (31, 41) et d'une section rectangulaire (32, 42), en outre des éléments de guidage (7) étant prévus sur les traverses (5, 6), **caractérisé en ce que** les éléments de guidage (7) sont formés par des encoches ou fentes (71) dans une première plaque (2), qui sont insérées dans les traverses (6) du côté des extrémités libres et dont la longueur correspond pour l'essentiel à la largeur des sections rectangulaires (42), ainsi que par des alésages (72) dans une seconde plaque (1), dans laquelle sont insérés des moyens de fixation, lesdits moyens de fixation pouvant engrener ou venir en prise dans les encoches ou fentes (71) à l'état monté du dispositif, et au moyen desquels le dispositif peut être fixé au toit de manière à être encaissé.

2. Dispositif selon la revendication 1, **caractérisé en ce que** la première et la seconde plaques (2, 1) présentent des alésages (8) pour des moyens de fixation (18) dans les zones écartées des traverses (5, 6).

3. Dispositif selon la revendication 1 ou 2, **caractérisé en ce qu'**un joint (9) est disposé dans la zone des évidements (3, 4).

4. Dispositif selon la revendication 3, **caractérisé en ce que** le joint (9) est maintenu serré sur le bord des évidements (3, 4) sur la première et la seconde plaques (2, 1).
